# EUROPÄISCHE PATENTSCHRIFT

(11) **EP 0 210 977 B1**
(45) Veröffentlichungstag und Bekanntmachung des Hinweises auf die Patenterteilung: **27.09.1989**
(21) Anmeldenummer: 86890220.6
(22) Anmeldetag: 30.07.1986
(51) Int. Cl.: A43B 13/38, A43B 17/10

(54) **Innensohle für Schuhe**
Insole for shoes
Semelle première pour chaussures

(30) Priorität: 02.08.1985 AT 2276/85
(43) Veröffentlichungstag der Anmeldung: 04.02.1987
(73) Patentinhaber: Alois Hickersberger KG Schuhfabrik, A-3300 Amstetten (AT)
(72) Erfinder: Hickersberger, Alois, Dr., A-3300 Amstetten (AT); Hickersberger, Karl, A-3300 Amstetten (AT)
(74) Vertreter: Hübscher, Gerhard, Dipl.-Ing.

(56) Entgegenhaltungen:
- DE-A- 3 208 595
- DE-A- 3 215 526
- DE-B- 3 032 941
- DE-U- 7 622 369
- FR-A- 969 914
- US-A- 1 890 473
- US-A- 2 735 196
- US-A- 3 555 709

## Beschreibung

Die Erfindung bezieht sich auf eine Innensohle für Schuhe mit einem Sohlenkörper aus Fasermaterial od. dgl. und eingebetteten Kräutern sowie einer textilen Oberlage.

Die meisten Schuh-Innensohlen bestehen aus Filz oder ähnlichem porösem Material und sollen dem Fuß zur Erhöhung des Gehkomforts eine dämmende, luftdurchlässige Abstützung bieten. Um das Wohlbefinden zu steigern, gibt es aber auch bereits eine dreischichtige Einlegesohle, deren Mittelschicht Heilkräuter aufnimmt und deren Oberschicht aus Leinen oder einem anderen Naturgewebe besteht (DE-A 3 208 595), so daß die Wirkstoffe der Kräuter nach oben durchdringen und einen kräftigenden, desinfizierenden Einfluß auf den Fuß ausüben können. Allerdings sind solche Einlegesohlen bisher wegen ihrer lockeren, möglichst luftdurchlässigen Struktur wenig haltbar und die aus üblichem Stoff als Oberschicht abgedeckte Mittelschicht wird beim Tragen recht stark verdichtet und läßt den Kräutereffekt nur schwach zur Geltung kommen.

Darüber hinaus wurde auch schon eine Innensohle vorgeschlagen, die eine aus Naturfasern gewebte oder geflochtene Oberlage aufweist (FR-A 969 914), um die Widerstandsfähigkeit zu erhöhen, welche Oberlage aber wegen ihrer Feinmaschigkeit selbst kaum eine Rückwirkung auf den Fuß zeigt. Auch andere speziell strukturierte Sohlenoberflächen zum Erreichen eines gewissen Massageeffektes haben sich bisher nicht durchsetzen können, da der auftretende Massageeffekt allein zu wirkungslos bleibt.

Der Erfindung liegt daher die Aufgabe zugrunde, diese Mängel zu beseitigen und eine Innensohle der eingangs geschilderten Art zu schaffen, die ein besonders erfrischendes, wohltuendes Empfinden hervorruft und sich dabei durch ihre beträchtliche Robustheit und Langlebigkeit auszeichnet.

Die Erfindung löst diese Aufgabe dadurch, daß als Oberlage ein aus einem baumwollenen Drehergewebe bestehendes Gitterwerk vorgesehen ist, das auf dem Sohlenkörper/vorzugsweise mittels eines lösungsmittelfreien Klebers, z. B. Latex, aufgeklebt ist. Das Gitterwerk bietet dem eigentlichen, die Kräuter aufnehmenden Sohlenkörper Schutz vor einem übermäßigen Verdichten und vor abnützungsbedingten Beschädigungen und läßt die im Sohlenkörper eingebetteten Kräuter auch über längere Zeit voll zur Entfaltung kommen. Da außerdem ein Drehergewebe das Gitterwerk bildet, wobei als Drehergewebe ein Gewebe mit sich rechtwinkelig kreuzenden Kett- und Schußfäden verstanden wird, in denen zwei oder mehrere nebeneinander verlaufende Kettfäden gegenseitig jeweils zwischen zwei Schüssen umschlungen sind und dadurch eine Schräglage einnehmen, massiert dieses grobmaschige Gewebenetz bei hoher Luftdurchlässigkeit während des Gehens gleichzeitig den Fuß, regt die Durchblutung an und fördert die Hautatmung, so daß der gewünschte Einfluß der Kräuter gewissermaßen vervielfältigt wird und intensiv zu spüren ist. Das Drehergewebe mit seinen verschiebefesten Maschen bringt durch die Knoten eine effektvolle Massage mit sich und die dadurch erreichbare Stimulanz der äußerst sensiblen Fußsohle führt zu einer optimalen Aufnahme der Kräutersubstanzen, deren erfrischende, lindernde Wirkungen sich daher auch gesteigert bemerkbar machen können. Darüber hinaus ist zu bedenken, daß der Mensch ursprünglich darauf eingerichtet war, barfuß auf gras- und kräuterbewachsenem Boden zu gehen, und die durch die Bodenrauhigkeit angeregte Sohle konnte die Substanzen der Bodenpflanzen aufnehmen, was nun mit der Kombination Gitterwerk und Kräutersohle nachvollzogen wird und gewissermaßen ursprüngliche, natürlich gesunde Verhältnisse für den Fuß rückzugewinnen erlaubt.

Das Drehergewebe ist auf dem Sohlenkörper aufgeklebt. Lösungsmittelfreie Kleber schließen dabei unangenehme Nebenerscheinungen durch das sich verflüchtigende Lösungsmittel aus und gewährleisten mit dem Baumwollmaterial des Drehergewebes eine langzeitig gute Verträglichkeit. Diese Innensohle kann als fest in den Schuh eingesetzte Fußbettauflage oder auch als auswechselbare Einlegesohle verwendet werden und verursacht unabhängig von ihrer Einsatzart durch die besondere Kombination der Kräuterwirkung mit der Massagewirkung stets ein angenehmes, ermündungsfreies Gehgefühl.

In der Zeichnung ist eine erfindungsgemäße Innensohle rein schematisch anhand eines Querschnittes veranschaulicht.

Auf einem Korkfußbett 1 ist eine Innensohle 2 aufgebracht, die aus einem Sohlenkörper 3 mit einem oberseitig aufgeklebten Gitterwerk 4, ein bauwollenes Drehergewebe, besteht.

Als Sohlenkörper 3 dient ein sogenannter Kräuterfilz, bei dem zwischen zwei Deckschichten 3a aus Fasermaterial getrocknete Kräuter 5 eingebettet sind. Mit dieser Kombination aus Gitterwerk 4 und Kräuterfilz 3a, 5 ergibt sich ein besonders hoher Gehkomfort, da durch den Massageeffekt des Gitterwerkes 4 die Wirkung der Kräuter 5 gesteigert zum Tragen kommt, wobei das Gitterwerk 4 nicht nur den Sohlenkörper 3 vor Abnützung schützt, sondern auch dessen Luftdurchlässigkeit aufrecht erhält und die vorhandenen Kräuter voll zur Geltung bringen kann.

## Patentansprüche

Innensohle für Schuhe mit einem Sohlenkörper (3) aus Fasermaterial od. dgl. und eingebetteten Kräutern (5) sowie einer textilen Oberlage, dadurch gekennzeichnet, daß als Oberlage ein aus einem baumwollenen Drehergewebe bestehendes Gitterwerk (4) vorgesehen ist, das auf dem Sohlenkörper (3), vorzugsweise mittels eines lösungsmittelfreien Klebers, z.B. Latex, aufgeklebt ist.

## Claims

An insole for shoes, comprising a solebody (3) made of fibrous material or the like and embedded herbs (5), and a textile top layer, characterized in that the top layer consists of a lattice (4) that is made of a leno fabric of cotton and is adhesively joined to the solebody (3) preferably by means of a solvent-free adhesive, such as latex.

## Revendications

Semelle intérieure pour souliers comprenant un corps de semelle (3) formé de matière fibreuse ou similaire et d'herbes enrobées (5), ainsi qu'une couche superficielle en matière textile, caractérisée en ce qu'un grillage (4) composé d'un tissu de gaz de cotton est prévu comme couche superficielle, ledit grillage étant collé sur le corps de semelle (3) de préférence au moyen d'une colle exempte de solvant, par exemple du latex.
